# FASCICULE DE BREVET EUROPEEN

(11) **EP 3 566 269 B1**
(45) Date de publication et mention de la délivrance du brevet: **25.11.2020**
(21) Numéro de dépôt: 17832307.7
(22) Date de dépôt: 28.12.2017
(51) Int. Cl.: H01T 1/16, H01C 7/10, H01C 7/12, H01T 4/04, H02H 9/06, H01R 24/48, H01R 103/00

(54) **COMPOSANT INTÈGRE DE PROTECTION CONTRE LES SURTENSIONS, EN PARTICULIER POUR UN SYSTÈME DE CÂBLE COAXIAL**
INTEGRIERTES BAUELEMENT ZUM SCHUTZ GEGEN ÜBERSPANNUNGEN, INSBESONDERE FÜR EIN KOAXIALKABELSYSTEM
INTEGRATED COMPONENT FOR PROTECTING AGAINST OVERVOLTAGES, IN PARTICULAR FOR A COAXIAL-CABLE SYSTEM

(30) Priorité: 06.01.2017 FR 1750117
(43) Date de publication de la demande: 13.11.2019
(73) Titulaire: CITEL, 92310 Sèvres (FR)
(72) Inventeur: CREVENAT, Vincent, 92316 SEVRES CEDEX (FR)
(74) Mandataire: Loyer & Abello
(86) Numéro de dépôt international: PCT/FR2017/053859
(87) Numéro de publication internationale: WO 2018/127650

(56) Documents cités:
- EP-A1- 1 187 290
- JP-A- 2002 246 141
- JP-B2- 3 002 814
- US-A1- 2012 188 678

## Description

### Domaine technique

L'invention se rapporte au domaine des composants intégrés de protection contre les surtensions pour les systèmes électriques, en particulier pour un système de transmission de données radiofréquences par câble coaxial.

### Arrière-Plan technologique

Pour la protection d'un équipement électrique, il est d'usage d'utiliser, entre les deux lignes d'un secteur alternatif, une varistance à oxyde métallique, notamment à oxyde de zinc, montée en série avec un éclateur à gaz, comme indiqué dans JPH10149870A.

Un tel dispositif fonctionne théoriquement de la manière suivante : l'éclateur à gaz supporte pratiquement toute la tension alternative du secteur. En effet, la capacité parasite de l'éclateur est de quelques picofarads alors que la capacité parasite de la varistance est de quelques nanofarads. Lorsque survient une surtension, elle provoque l'amorçage de l'éclateur à gaz, qui ne peut s'éteindre que si le courant, dit de suite, qui le traverse ultérieurement devient suffisamment faible. C'est la résistance de la varistance qui assure la limitation du courant de suite et permet l'extinction de l'éclateur à gaz.

Cependant, les dispositifs de protection associant des varistances et des éclateurs sont volumineux et encombrants.

### Résumé de l'invention

Une idée à la base de l'invention est d'associer les deux fonctions varistance et éclateur à gaz pour en faire un seul composant intégré, discret, apte à protéger un équipement électrique. Une autre idée à la base de l'invention est de faire un composant miniaturisé.

Il existe de nombreux équipements susceptibles d'être protégés par le composant intégré. Par exemple, des systèmes de transmission de données et/ou de puissance par câble coaxial, des équipements électroniques, des systèmes téléphoniques et informatiques, des équipements photovoltaïques, des équipements d'éclairage à LEDs et autres.

Un des avantages de l'invention est de faciliter l'installation des deux fonctions sur un équipement à protéger contre les surtensions provisoires.

Pour cela, l'invention fournit un composant intégré de protection contre les surtensions, comportant :
une varistance et un éclateur à gaz connectés en série entre une première et une deuxième bornes de connexion électrique, l'éclateur à gaz comporte une première électrode d'éclateur et une deuxième électrode d'éclateur, et un enrobage périphérique comportant une résine étanche et électriquement isolante, l'enrobage périphérique étant agencé autour de la varistance et de l'éclateur à gaz de sorte à former une barrière étanche et électriquement isolante ne laissant accessible que la première et la deuxième bornes de connexion électrique au niveau de deux extrémités opposées de l'enrobage périphérique, la varistance étant constituée de deux varistances élémentaires agencées en parallèle, selon la revendication 1.

Selon des modes de réalisation, un tel composant intégré peut comporter une ou plusieurs des caractéristiques suivantes.

Dans un mode de réalisation, l'éclateur à gaz présente une forme cylindrique, la varistance présente une forme cylindrique et est agencée de manière coaxiale avec l'éclateur à gaz et l'enrobage périphérique présente une forme extérieure cylindrique coaxiale avec l'éclateur à gaz et la varistance.

La forme en section de l'enrobage périphérique peut être diverse, par exemple rectangulaire, carrée, circulaire, ovale ou polygonale. Dans des modes de réalisation, la forme en section de l'enrobage périphérique est circulaire, rectangulaire ou carrée. Ainsi, le composant intégré peut présenter différentes formes extérieure, par exemple une forme cylindrique à section circulaire, une forme cylindrique à section rectangulaire ou une forme cylindrique à section carrée.

Les bornes de connexion électrique peuvent être réalisées sous différentes forme, en métal conducteur. Dans des modes de réalisation, les bornes de connexion électrique présentent la forme de pattes conductrices ou de plaques conductrice.

Dans un mode de réalisation, l'éclateur à gaz comporte un corps d'éclateur disposé entre la première et la deuxième électrodes d'éclateur, le corps de l'éclateur étant cylindrique à section circulaire, la première et la deuxième électrodes d'éclateur étant deux plaques conductrices parallèles de même section que le corps d'éclateur.

Dans un mode de réalisation, la varistance comporte un corps de varistance en oxyde métallique, une première électrode de varistance et une deuxième électrode de varistance placées de part et d'autre du corps de varistance, les électrodes de varistance étant des plaques métalliques.

Selon un mode de réalisation, la varistance est une varistance à oxyde de zinc (ZnO). Selon un mode de réalisation, la varistance est une varistance multicouche.

Agencer en parallèle plusieurs varistances élémentaires permet d'augmenter la capacité de tenue aux courants impulsionnels sans augmenter le diamètre des varistances, ce qui présente un avantage en termes de miniaturisation.

La varistance peut présenter différentes dimensions, par exemple de l'ordre de 5x5x5mm. Ces dimensions sont particulièrement adaptées à un composant à placer sur une carte. L'épaisseur de la varistance peut être sélectionnée en fonction de la tension de fonctionnement nominale maximale. Cette tension nominale de fonctionnement peut varier de quelques dizaines de volts à plusieurs centaine de volts.

Selon l'invention, une électrode d'éclateur et une électrode de varistance sont fixées parallèlement l'une sur l'autre et en contact électrique l'une avec l'autre par une soudure métallique. Alternativement, un élément intermédiaire, par exemple une plaque métallique, peut être employée pour réaliser la liaison électrique entre l'éclateur à gaz et la varistance.

Dans un mode de réalisation, la résine étanche et électriquement isolante est une résine époxy.

L'invention fournit également un connecteur terminal pour câble coaxial, comportant une portion conductrice périphérique destinée à être reliée au blindage d'un câble coaxial et une portion conductrice centrale destinée à être reliée au conducteur de cœur d'un câble coaxial, dans lequel le composant intégré de protection précité est agencé électriquement entre la portion conductrice périphérique du connecteur terminal et la portion conductrice centrale du connecteur terminal, les deux bornes de connexion du composant intégré de protection étant en contact électrique avec respectivement la portion conductrice périphérique et la portion conductrice centrale du connecteur terminal.

Selon des modes de réalisation, le connecteur terminal peut être réalisé dans un type standardisé choisi dans la liste consistant en KS, BNC, TNC, N et 7/16.

Un tel connecteur terminal peut être réalisé sous la forme d'un connecteur mâle ou d'un connecteur femelle.

L'invention peut être appropriée pour un système de transmission de données radiofréquences par câble coaxial comportant le connecteur terminal précité pour réaliser une liaison entre deux sections de câble coaxial.

### Description brève des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.

Sur ces dessins :
La figure 1 est une vue en perspective d'un composant de protection électrique selon un premier mode de réalisation, lorsqu'il n'est pas enrobé.
La figure 2 est une vue du composant de protection électrique de la figure 1 lorsqu'il est enrobé.
La figure 3 est une vue en perspective d'un composant intégré de protection électrique selon un deuxième mode de réalisation.
La figure 4 est un est une vue en perspective d'un composant intégré de protection électrique selon un troisième mode de réalisation.
La figure 5 est une vue coupe longitudinale d'un connecteur terminal pour câble coaxial dans laquelle des composants intégrés de protection électrique peuvent être utilisés.
La figure 6 est une vue en perspective éclatée du connecteur terminal pour câble coaxial de la figure 5.
La figure 7 est une représentation schématique d'un système de distribution par câble coaxial dans lequel le connecteur terminal des figures 5 et 6 est utilisé.

### Description détaillée de l'invention

Un composant de protection 1 destiné à être monté dans un système électrique et permettant de protéger le système électrique contre les surtensions va maintenant être présenté en référence aux figures 1 à 4.

Trois modes de réalisation du composant de protection 1 vont être présentés. Le premier mode de réalisation est représenté sur les figures 1 et 2. Le deuxième mode de réalisation est représenté sur la figure 3. Le troisième mode de réalisation est représenté sur la figure 4.

La figure 1 représente un composant de protection 1 intégrant un éclateur à gaz 4 et une varistance 2 reliés en série.

La varistance 2 comporte de préférence deux varistances élémentaires 21 et 22 en forme de parallélépipèdes rectangles branchées en parallèle. Chaque varistance élémentaire 21, 22 comporte une structure de varistance multicouche 9 à base d'oxyde de zinc et deux électrodes 10 et 11 planes rectangulaires placées de part et d'autre de la structure de varistance multicouche 9. La structure de varistance multicouche 9 des varistances élémentaires 21 et 22 est un parallélépipède rectangle. Les électrodes 10 et 11 sont de même dimension que la section de la structure de varistance multicouche 9 et sont disposées aux deux extrémités longitudinales de celle-ci.

Les électrodes 10 et 11 comportent chacune une surface interne au contact de la structure de varistance multicouche 9 et une surface externe orientée vers l'extérieur de la structure de varistance multicouche 9.

Les deux varistances élémentaires 21 et 22 sont disposées l'une contre l'autre par un côté des structures de varistance multicouches 9 perpendiculaire aux électrodes 10 et 11. Ainsi, les électrodes 10 des deux varistances élémentaires 21 et 22 sont disposées dans un même plan et les électrodes 11 également.

Optionnellement pour faciliter la manutention de la varistance 2, la varistance 2 comporte deux électrodes planes rectangulaires 12 et 13 présentant chacune une surface interne et une surface externe. Les électrodes rectangulaires 12 et 13 ont des superficies doubles de la superficie des électrodes 10 et 11. Les surfaces externes des électrodes 10 des varistances élémentaires 21 et 22 sont fixées sur la surface interne de l'électrode 12. Les surfaces externes des électrodes 11 des varistances élémentaires 21 et 22 sont fixées sur la surface interne de l'électrode 13. Alternativement, les électrodes rectangulaires 12 et 13 peuvent être omises.

L'éclateur à gaz 4 est également appelé gas discharge tube (GDT) en anglais. L'éclateur à gaz 4 comporte deux électrodes 7 et 8 et un corps d'éclateur 5 de forme cylindrique d'axe X en matière isolante, par exemple céramique.

Les électrodes 7 et 8 de l'éclateur à gaz 4 sont des électrodes planes circulaires disposées de part et d'autre du corps d'éclateur 5 perpendiculairement à l'axe X du cylindre. Le diamètre des électrodes 7 et 8 est égal à celui du corps d'éclateur 5.

L'électrode 7 de l'éclateur à gaz 4 est disposée sur la surface externe de l'électrode 12 de la varistance 2. Ainsi, les électrodes 10 des varistances 21 et 22 sont en contact électrique avec l'électrode 7, par l'intermédiaire de l'électrode 12 ou directement si celle-ci est omise.

Toutes les électrodes 7, 8, 10, 11, 12 et 13 sont des plaques métalliques disposées dans des plans perpendiculaires à l'axe X.

Le composant de protection 1 comporte aussi deux pattes de connexion 15 et 16. La patte de connexion 15 est fixée sur l'électrode 8 et la patte de connexion 16 sur la surface externe de l'électrode 13.

Enfin, pour protéger le composant de protection 1 ainsi obtenu, il est avantageux de recouvrir la varistance 2 et l'éclateur à gaz 4 ensemble par un enrobage de résine 20 tel que représenté sur la figure 2.

L'enrobage en résine 20 est un enrobage cylindrique d'axe X. Par exemple, la résine protectrice comporte une résine époxy. L'enrobage en résine 20 est agencé autour de la varistance 2 et de l'éclateur de sorte à former une barrière protectrice isolante électriquement. Seule une extrémité des pattes de connexion 15 et 16 fait saillie hors de l'enrobage en résine 20 pour la liaison à un système électrique.

De préférence, le composant de protection 1 présente des dimensions réduites, par exemple 5,5x11mm. Pour cela, l'éclateur à gaz 4 est par exemple un éclateur à gaz de référence BA, BB, BH ou BG commercialisé par la société déposante.

Grâce à ces caractéristiques, le composant 1 peut être utilisé comme parasurtenseur sur un circuit électrique, une carte électronique, un circuit imprimé ou dans un appareil électrique par un simple branchement électrique de chacune des pattes de connexion 15 et 16.

La fabrication du composant de protection 1 est aisée et peut être industrialisée et effectuée en série. La fabrication du composant de protection 1 comporte notamment les étapes suivantes :
- Empilage des différents éléments constituant le composant dans un outillage (plaque en graphite percé de trous ayant le diamètre du composant assemblé sans résine.)
- Les éléments sont les électrodes 12 et 13 (si présentes), des performes de soudure (alliage d'étain entre chaque partie à assembler), l'éclateur à gaz 4 et les varistances élémentaires 21 et 22.
- Passage au four à re-fusion, avec emploi d'un système de maintien des éléments, tel que plateau vibrant ou ressords, pour garantir le dimensionnement.
- Refroidissement.
- Contrôle visuel.
- Soudage des pattes de connexion 15 et 16 (optionnel).
- Surmoulage de l'enrobage en résine 20.
- Marquage.

Deux variantes du composant de protection 101 sont représentées sur les figures 3 et 4. Les éléments analogues ou identiques à ceux des figures 1 et 2 portent le même chiffre de référence augmenté de 100.

Sur la variante de la figure 3, l'enrobage en résine 120 présente une forme extérieure cylindrique à section carrée et des contacts électriques sous la forme de plaques métalliques 116 et 115 remplacent les pattes de connexion 15 et 16. La mode de réalisation de la figure 4 est similaire, mais avec une section circulaire.

En référence aux figures 5 et 6, on décrit maintenant une utilisation du composant de protection 101 dans un connecteur terminal pour câble coaxial 30. Plus particulièrement, le composant de protection est agencé électriquement entre une portion conductrice périphérique du connecteur terminal, qui est destinée à être reliée au blindage d'un câble coaxial et une portion conductrice centrale du connecteur terminal, qui est destinée à être reliée au conducteur de cœur du câble coaxial.

Sur les figures 5 et 6, le connecteur terminal 30 pour câble coaxial est un connecteur du type standardisé KS. Toutefois, un agencement similaire du composant de protection peut être réalisé dans des connecteurs de différents types, par exemple types BNC, TNC, N, 7/16 et autres.

Le connecteur terminal 30 est un connecteur mâle comportant une portion conductrice périphérique destinée à être reliée au blindage d'un câble coaxial (non représenté) et une portion conductrice centrale destinée à être reliée au conducteur de cœur d'un câble coaxial.

La portion conductrice périphérique est constituée de trois écrous métalliques vissés les uns aux autres, faits par exemple en aluminium ou en acier : un écrou médian 31, un écrou côté câble 32 et un écrou terminal 33. L'écrou médian 31 présente une douille tubulaire 34 qui s'étend vers l'écrou côté câble 32 dans un alésage central 35 de celui-ci. En usage, l'extrémité du blindage du câble coaxial est logée dans l'espace annulaire entre la surface extérieure de la douille tubulaire 34 et la surface intérieure de l'alésage central 35 de manière à être en contact électrique avec celles-ci. L'extrémité du conducteur de cœur et de la gaine diélectrique du câble coaxial est engagée dans la douille tubulaire 34.

Une tige de contact 36, par exemple en cuivre ou cuivre argenté, est montée dans l'écrou terminal 33 au moyen de plusieurs pièces de support en matière isolante 37 à 40, par exemple en matière plastique. En usage, l'extrémité du conducteur de cœur du câble coaxial est engagée dans une douille 41 à l'extrémité de la tige de contact 36 pour réaliser le contact électrique avec celle-ci. La gaine diélectrique du câble coaxial est interrompue en amont de la tige de contact 36, par exemple contre la pièce de support 37.

Le composant de protection 101 est logé dans un alésage transversal 42 de l'écrou terminal 33 et retenu dans celui-ci au moyen d'une vis de fermeture 43, également métallique. Ainsi, une extrémité du composant de protection 101 est en contact électrique contre une surface latérale de la tige de contact 36 tandis que l'autre extrémité du composant de protection 101 est en contact électrique contre la vis de fermeture 43, qui réalise une liaison électrique avec l'écrou terminal 33.

Comme le connecteur terminal 30 est destiné à être utilisé dans un réseau de câble coaxial pouvant être disposé en plein air, notamment pour un réseau de télévision par câble, des joints d'étanchéité toriques 45 sont agencés entre les différents éléments vissés.

Le connecteur terminal 30 est un connecteur mâle apte à être insérée dans un connecteur femelle associé (Fig. 7), afin d'assurer un contact électrique entre respectivement la tige de contact 36 et un conducteur central du connecteur femelle et entre l'écrou terminal 33 et un conducteur périphérique du connecteur femelle. Alternativement le composant de protection 101 pourrait être agencé dans le connecteur femelle.

Dans le connecteur terminal 30, le composant de protection 101 est le seul circuit électrique reliant la portion conductrice périphérique à la portion conductrice centrale. Le composant de protection 101 est de préférence agencé avec l'éclateur à gaz du côté de la portion conductrice périphérique et la varistance du côté de la portion conductrice centrale. Cet agencement permet de minimiser l'influence des propriétés individuelles de l'éclateur à gaz (céramique, gaz de remplissage et fine coupelle), qui ont nécessairement une certaine dispersion statistique. Il en résulte un meilleur contrôle de l'impédance totale de l'assemblage.

Le connecteur terminal 30 peut être employé dans tout système de transmission par câble coaxial, notamment dans un système de distribution de données et de puissance, dans lequel la puissance est fournie sous la forme d'une tension continue ou alternative et les données sont fournies sous la forme d'une modulation à haute fréquence, par exemple de l'ordre d'un MHz à 100 GHz.

La figure 7 représente partiellement un système de transmission par câble coaxial 50. Une première section de câble coaxial 46 présente une extrémité terminée par le connecteur terminal 30 de type mâle. Une deuxième section de câble coaxial 47 présente une extrémité terminée par un connecteur terminal femelle 48 connectable au connecteur terminal 30. Chaque section de câble coaxial 46 et 47 comporte un conducteur de cœur 49, un blindage périphérique 51 et un isolant diélectrique agencé entre eux. Selon un mode de réalisation, le blindage périphérique 51 est un tube métallique semi-rigide.

En fonctionnement, lors d'une surtension provisoire, par exemple provoquée par la foudre, le composant de protection 101 permet de dériver la décharge induite dans le conducteur de cœur du câble coaxial vers le blindage périphérique tenant lieu de circuit de masse, de sorte que la surtension n'atteigne pas des composants sensibles du système de transmission. La surtension amorce l'éclateur à gaz. L'éclateur à gaz passe d'un état de très haute impédance à un état de quasi court-circuit lors de l'application d'une tension supérieure à sa tension d'amorçage.

### Exemple numérique

Dans un mode de réalisation convenant pour un système de distribution de données et de puissance par câble coaxial, le dimensionnement de l'éclateur à gaz et de la varistance sont réalisés avec les paramètres suivants :
Varistance élémentaire (chacune) :
- Imax : 4,5kA (8/20 µs) (2 fois)
- Uc : 65V
Eclateur à gaz (référence BA120 de CITEL) :
- Amorçage statique min : 120V
- Imax : 25kA (8/20 µs) (1 fois)
- In : 10kA (8/20µs)
Composant de protection résultant :
- Imax : 10kA (8/20 µs) (meilleur maintien mécanique)
- In : 8kA (8/20 µs) (15 fois)
- Uc: 90V
- Niveau de protection : <280V
- Courant de court-circuit : 30A

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Composant intégré (1, 101) de protection contre les surtensions, comportant:
deux varistances élémentaires multicouches (2, 102) agencées en parallèle et comportant chacune des première et deuxième électrodes de varistance, les électrodes de varistance étant des plaques métalliques (10, 11),
et un éclateur à gaz (4, 104) comportant des première et deuxième électrodes d'éclateur, les électrodes d'éclateur étant des plaques conductrices (7, 8),
les deux varistances (2, 102) et le connecteur à gaz (4, 104) étant connectés en série entre une première et une deuxième bornes de connexion électrique (15, 16 ; 115, 116),
et un enrobage périphérique (20, 120) comportant une résine étanche et électriquement isolante, l'enrobage périphérique étant agencé autour de la varistance et de l'éclateur à gaz de sorte à former une barrière étanche et électriquement isolante ne laissant accessible que la première et la deuxième bornes de connexion électrique au niveau de deux extrémités opposées de l'enrobage périphérique,
dans lequel une des électrodes d'éclateur (7) et une des électrodes de varistance (10) sont fixées parallèlement l'une sur l'autre et en contact électrique l'une avec l'autre par une soudure métallique.

2. Composant intégré selon la revendication 1, dans lequel l'éclateur à gaz (4, 104) présente une forme cylindrique, les varistances (2, 102) présentent une forme cylindrique et sont agencées de manière coaxiale avec l'éclateur à gaz et l'enrobage périphérique (20, 120) présente une forme extérieure cylindrique coaxiale avec l'éclateur à gaz et la varistance.

3. Composant intégré selon la revendication 2, dans lequel la forme en section de l'enrobage périphérique est circulaire.

4. Composant intégré selon la revendication 2, dans lequel la forme en section de l'enrobage périphérique est rectangulaire ou carrée.

5. Composant intégré selon l'une des revendications 1 à 4, dans lequel les bornes de connexion électrique présentent la forme de pattes conductrices (15, 16).

6. Composant intégré selon l'une des revendications 1 à 4, dans lequel les bornes de connexion électrique présentent la forme de plaques conductrices (115, 116).

7. Composant intégré selon l'une des revendications 1 à 6, dans lequel l'éclateur à gaz (4, 104) comporte un corps d'éclateur (5) disposé entre la première et la deuxième électrodes d'éclateur, le corps de l'éclateur (5) étant cylindrique à section circulaire, la première et la deuxième électrodes d'éclateur étant deux plaques conductrices (7, 8) parallèles de même section que le corps d'éclateur.

8. Composant intégré selon l'une des revendications 1 à 7, dans lequel la varistance comporte un corps de varistance (9) en oxyde métallique, la première électrode de varistance et la deuxième électrode de varistance étant placées de part et d'autre du corps de varistance.

9. Composant intégré de protection selon l'une des revendications 1 à 8, dans lequel la résine étanche et électriquement isolante est une résine époxy.

10. Connecteur terminal (30) pour câble coaxial, comportant une portion conductrice périphérique (31, 32, 33) destinée à être reliée au blindage d'un câble coaxial et une portion conductrice centrale (36) destinée à être reliée au conducteur de cœur d'un câble coaxial, dans lequel un composant intégré de protection (101) selon l'une des revendications 1 à 9 est agencé électriquement entre la portion conductrice périphérique du connecteur terminal et la portion conductrice centrale du connecteur terminal, les deux bornes de connexion (115, 116) du composant intégré de protection étant en contact électrique avec respectivement la portion conductrice périphérique et la portion conductrice centrale du connecteur terminal.

## Patentansprüche

1. Integriertes Bauteil (1, 101) zum Schutz gegen Überspannungen, umfassend:
zwei elementare mehrschichtige Varistoren (2, 102), welche parallel angeordnet sind und welche jeweils erste und zweite Varistorenelektrode umfassen, wobei die Varistorenelektroden Metallplatten (10, 11) sind,
und eine gasgefüllte Funkenstrecke (4, 104) umfassend erste und zweite Funkenstreckenelektroden, wobei die Funkenstreckenelektroden leitende Platten (7, 8) sind,
wobei die zwei Varistoren (2, 102) und die gasgefüllte Funkenstrecke (4, 104) zwischen einer ersten und einer zweiten elektrischen Anschlussklemme (15, 16; 115, 116) in Reihe geschaltet sind,
und eine umlaufende Umhüllung (20, 120), welche ein dichtes und elektrisch isolierendes Harz umfasst, wobei die umlaufende Umhüllung (20, 120) um den Varistor und die gasgefüllte Funkenstrecke herum angeordnet ist, so dass sie ein dichte und elektrische isolierende Sperre bildet, welche nur die erste und die zweite Anschlussklemme auf Höhe der zwei gegenüberliegenden Endabschnitte der umlaufenden Umhüllung zugänglich lässt,
wobei eine der Funkenstreckenelektroden (7) und eine der Varistorenelektroden (10) parallel miteinander verbunden sind und mittels einer metallischen Verschweißung in elektrischer Verbindung stehen.

2. Integriertes Bauteil gemäß Anspruch 1, wobei die gasgefüllte Funkenstrecke (4, 104) eine zylindrische Form aufweist, wobei die Varistoren (2, 102) eine zylindrische Form aufweisen und in coaxialer Weise mit der gasgefüllten Funkenstrecke angeordnet sind und wobei die umlaufende Umhüllung (20, 120) mit der gasgefüllten Funkenstrecke und dem Varistor eine äußere coaxiale zylindrische Form aufweist.

3. Integriertes Bauteil gemäß Anspruch 2, wobei der Querschnitt der umlaufenden Umhüllung kreisförmig ist.

4. Integriertes Bauteil gemäß Anspruch 2, wobei der Querschnitt der umlaufenden Umhüllung rechteckig oder quadratisch ist.

5. Integriertes Bauteil gemäß einem der Ansprüche 1 bis 4, wobei die elektrischen Anschlussklemme die Form eines Leitstabes (15, 16) aufweisen.

6. Integriertes Bauteil gemäß einem der Ansprüche 1 bis 4, wobei die elektrischen Anschlussklemme die Form von leitenden Platten (115, 116) aufweisen.

7. Integriertes Bauteil gemäß einem der Ansprüche 1 bis 6, wobei die gasgefüllte Funkenstrecke (4, 104) einen Funkenstreckenkörper umfasst, welcher zwischen der ersten und der zweiten Funkenstreckenelektrode angeordnet ist, wobei der Funkenstreckenkörper (5) zylindrisch mit kreisförmigen Querschnitt ist, wobei die erste und die zweite Funkstreckenelektrode parallele leitende Platten (7, 8) sind, welche den gleichen Querschnitt wie der Funkstreckenkörper aufweisen.

8. Integriertes Bauteil gemäß einem der Ansprüche 1 bis 7, wobei der Varistor einen Varistorkörper (9) aus Metalloxid umfasst, wobei die erste Varistorelektrode und die zweite Varistorelektrode beidseitig des Varistorkörpers angeordnet sind.

9. Integriertes Bauteil gemäß einem der Ansprüche 1 bis 8, wobei das dichte und elektrisch isolierende Harz ein Epoxidharz ist.

10. Endverbinder (30) für Koaxial-Kabel, umfassend einen umlaufenden leitfähigen Abschnitt (31, 32, 33) welcher dazu bestimmt ist, mit der Abschirmung des Koaxialkabels verbindbar zu sein, und eine zentralen leitfähigen Abschnitt (36), welcher dazu bestimmt ist, mit dem Innenleiter eines Koaxial-Kabel verbindbar zu sein, wobei ein integriertes Schutzbauteil (101) gemäß einem der Ansprüche 1 bis 9 zwischen dem umlaufenden leitfähigen Abschnitt des Endverbinders und dem zentralen leitfähigen Abschnitt des Endverbinders elektrisch angeordnet ist, wobei die beiden Anschlussklemmen (115, 116) des integrierten Schutzbauteils in elektrischem Kontakt mit dem jeweiligen umlaufenden leitfähigen Abschnitt und dem jeweiligen zentralen leitfähigen Abschnitt des Endverbinders stehen.

## Claims

1. An integrated component (1, 101) for protecting against overvoltages, including:
two multilayer elementary varistors (2, 102) that are arranged in parallel and that each include first and second varistor electrodes, the varistor electrodes being metal plates (10, 11);
and a gas discharge tube (4, 104) including first and second discharge-tube electrodes, the discharge-tube electrodes being conductive plates (7, 8),
the two varistors (2, 102) and the gas connector (4, 104) being connected in series between a first and a second electrical connection terminals (15, 16; 115, 116),
and a peripheral coating (20, 120) including a seal-tight and electrically insulating resin, the peripheral coating being arranged around the varistor and the gas discharge tube so as to form a seal-tight and electrically insulating barrier that leaves the first and second electrical connection terminals accessible only at two opposite ends of the peripheral coating,
wherein one of the discharge-tube electrodes (7) and one of the varistor electrodes (10) are fastened parallel to each other and in electrical contact with each other by a metal solder joint.

2. The integrated component as claimed in claim 1, wherein the gas discharge tube (4, 104) is cylindrical in shape, the varistors (2, 102) are cylindrical in shape and are arranged coaxially with the gas discharge tube and the shape of the peripheral coating (20) is externally cylindrical and coaxial with the gas discharge tube and the varistor.

3. The integrated component as claimed in claim 2, wherein the shape of the peripheral coating is circular in section.

4. The integrated component as claimed in claim 2, wherein the shape of the peripheral coating is rectangular or square in section.

5. The integrated component as claimed in one of claims 1 to 4, wherein the electrical connection terminals take the form of conductive pins (15, 16).

6. The integrated component as claimed in one of claims 1 to 4, wherein the electrical connection terminals take the form of conductive plates (115, 116).

7. The integrated component as claimed in one of claims 1 to 6, wherein the gas discharge tube (4, 104) includes a discharge-tube body (5) that is positioned between the first and the second discharge-tube electrodes, the body of the discharge tube (5) being cylindrical with a circular section, the first and the second discharge-tube electrodes being two parallel conductive plates (7, 8) having the same section as the discharge-tube body.

8. The integrated component as claimed in one of claims 1 to 7, wherein the varistor includes a varistor body (9) made of metal oxide, the first varistor electrode and the second varistor electrode being placed on either side of the varistor body.

9. Integrated protection component as claimed in one of claims 1 to 8, wherein the seal-tight and electrically insulating resin is an epoxy resin.

10. A terminal connector (30) for a coaxial cable, including a peripheral conductive portion (31, 32, 33) that is intended to be connected to the shielding of a coaxial cable and a central conductive portion (36) that is intended to be connected to the core conductor of a coaxial cable, wherein an integrated protection component (101) as claimed in one of claims 1 to 9 is arranged electrically between the peripheral conductive portion of the terminal connector and the central conductive portion of the terminal connector, the two connection terminals (115, 116) of the integrated protection component making electrical contact with the peripheral conductive portion and the central conductive portion of the terminal connector, respectively.
